# FASCICULE DE BREVET EUROPEEN

(11) **EP 0 067 121 B1**
(45) Date de publication et mention de la délivrance du brevet: **30.10.1985**
(21) Numéro de dépôt: 82810230.1
(22) Date de dépôt: 27.05.1982
(51) Int. Cl.: B65H 67/04

(54) **Bobinoir double avec dispositif de transfert automatique**
Doppelspulmaschine mit automatischer Übertragung
Twin winder with automatic transfer

(30) Priorité: 03.06.1981 CH 3637/81
(43) Date de publication de la demande: 15.12.1982
(73) Titulaire: Maillefer S.A., 1024 Ecublens Canton de Vaud (CH)
(72) Inventeur: Veyrassat, Louis, CH-1180 Rolle (CH); Meisser, Marc, CH-1217 Meyrin (CH)
(74) Mandataire: Rochat, Daniel Jean

## Description

La présente invention a pour objet selon le préambule de la revendication 1, un bobinoir double avec dispositif de transfert automatique dans lequel deux disques d'accrochage montés chacun coaxialement à un arbre de bobine sont agencés de façon à pouvoir effectuer un mouvement de recul angulaire relatif par rapport à l'arbre de bobine pendant le dépôt d'un enroulement, afin de former une réserve de fil avec le brin initial de l'enroulement.

Des bobinoirs doubles de ce genre ont déjà été proposés. Ainsi par exemple, le fascicule de brevet européen No EP-A-38 301 publié après la date de priorité de la présente demande (et donc compris dans l'état de la technique selon l'article 54, paragraphe 3 de la Convention sur le Brevet Européen) décrit des bobinoirs dans lesquels la réserve de fil formée avec le brin initial de l'enroulement vient se placer sur un élément circulaire qui le supporte le long d'un arc de cercle d'une ouverture de l'ordre de 180° par exemple. Pour former la boucle de fil qui constitue cette réserve, on provoque un déplacement relatif entre l'arbre de la bobine qui tourne avec celle-ci et le disque d'accrochage. Selon les documents mentionnés ci-dessus, ainsi que dans d'autres dispositifs connus et tendant au même but, ce mouvement de recul est commandé par freinage d'un élément rotatif qui est porté par des paliers sur l'arbre de bobine.

Les expériences pratiques faites avec les dispositifs connus ont montré que le contrôle de la formation de la réserve de fil présentait des difficultés lorsque le mouvement de recul du disque d'accrochage résultait d'une opération de freinage, et cela aussi bien quand cette opération est effectuée directement sur le disque que. lorsqu'elle s'effectue sur un autre élément.

Le but de la présente invention est de remédier à ces difficultés. Pour cela, on prévoit, selon la présente invention, un système d'entraînement positif des disques d'accrochage. Il est ainsi possible de modifier temporairement le rapport d'entraînement du disque d'accrochage qui, normalement, tourne en synchronisme avec l'arbre de bobine.

Dans ce but, le bobinoir double selon la présente invention, du genre mentionné au début, est caractérisé en ce qu'il comporte des dispositifs de transmission à rapport de transmission variable entre chaque arbre et le disque d'accrochage correspondant ainsi que des moyens de commande permettant de varier temporairement le rapport du dispositif de transmission qui est associé à l'arbre de la bobine en cours de bobinage.

On va décrire ci-après, à titre d'exemple, une forme d'exécution de l'objet de l'invention en se référant au dessin annexé dont l'unique figure est une vue en élévation partiellement coupée montrant les éléments essentiels du bobinoir selon l'invention.

Le dessin montre les moyens d'entraînement d'une bobine désignée par 1. Le bobinoir comporte cependant des moyens d'entraînement semblables disposés parallèlement à ceux qui sont représentés, afin d'entraîner une seconde bobine sur laquelle le fil provenant d'une ligne de production sera déposé pendant que l'équipement visible au dessin sera arrêté pour effectuer le changement d'une bobine pleine contre une bobine vide.

La bobine 1 dont on voit le fût 1a, une joue 1 b et le moyeu 1c est supportée et entraînée par un arbre 2 qui repose sur des paliers 3. L'arbre 2 est équipé à son extrémité tournée vers la bobine 1 d'un tourillon 4 mobile axialement de façon à pouvoir s'introduire dans le moyeu 1c. Ce tourillon est de construction normale et ne sera pas décrit en détail ici. A son autre extrémité, l'arbre 2 porte une poulie 5 qui permet, grâce à une courroie 6 coopérant avec un moteur électrique d'entraînement de faire tourner l'arbre 2 et la bobine 1 à la vitesse voulue. Avant toute opération de transfert intéressant l'arbre 2, ce moteur est mis en route et accélère progressivement l'arbre 2 jusqu'à une vitesse limite qui est ajustable et correspond à celle de l'arbre entraînant la bobine parallèle, de façon que la surface externe du fût 1a ait une vitesse circonférentielle égale à la vitesse linéaire du fil qui se dépose sur l'autre bobine.

Le mécanisme de transfert automatique que comporte le bobinoir double, comprend notamment un disque d'accrochage 7 sur lequel est articulé un levier 8 portant un élément de mâchoire 9 susceptible de coopérer avec un élément de mâchoire 10 solidaire du disque 7 afin de constituer une pince d'accrochage du fil. Le disque 7 est monté sur un palier 11. D'autre part, il est lié par l'intermédiaire de tiges axiales 12 réparties autour de son axe à une goulotte 13 également coaxiale à l'arbre 2 et dont la partie extérieure en forme de tambour 13a entoure le disque 7. La goulotte 13 est solidaire elle-même d'une poulie 14 et l'ensemble constitué par la poulie 14 et la goulotte 13 est monté par l'intermédiaire de deux paliers 15 sur un piston tubulaire 16. Ce piston tubulaire 16 est lui-même porté par le socle 17 de la machine qui présente un prolongement tubulaire 17a à l'intérieur duquel sont montés les paliers 3 et dont la surface extérieure est usinée de façon à guider le piston 16. Le socle 17 porte en outre un organe cylindrique 18 qui entoure l'extrémité gauche du piston 16 et forme la paroi d'un cylindre de vérin susceptible d'être alimenté en air sous pression par l'une ou l'autre de deux entrées 18a et 18b. On conçoit que si de l'air sous pression est injecté par l'entrée 18a, tandis que l'entrée 18b est connectée à une évacuation d'air, le piston 16 va se déplacer de gauche à droite en entraînant avec lui les paliers 15 et par conséquent la goulotte 13, ainsi que la poulie 14. Les oeillets 13b de la goulotte 13 coulissent alors sur les tiges 12. Le mouvement inverse se déroule lorsque c'est l'entrée 18b qui est connectée à la source d'air sous pression.

On va maintenant décrire comment le disque d'accrochage 7 de la goulotte 13 sont entraînés en rotation. Le socle 17 porte un corps de palier allongé 19 équipé à ses deux extrémités de paliers à roulements (non représentés) et dans lesquels tourne librement un arbre auxiliaire 20, parallèle à l'arbre 2. A son extrémité droite, l'arbre 20 présente une partie crantée sur laquelle est engagé un manchon coulissant 21. Une poulie 22 montée sur le manchon 21 entraîne, par l'intermédiaire d'une courroie 23, la poulie 14 et par conséquent la goulotte 13 qui, comme on l'a vu précédemment est solidaire de la poulie 14. Le manchon coulissant 21 est monté à l'extrémité droite de l'arbre 20 et porte immédiatement à côté de la poulie 22 un roulement à billes 24 dont le chemin de roulement extérieur est solidaire d'une bague 25 qui est fixée dans un carter en forme de fourche 26. Un montant rigide 27 relie le carter 26 au piston tubulaire 16, de sorte que, lorsque le vérin (16, 18) est actionné comme on l'a vu précédemment, le manchon coulissant 21 est entraîné par l'intermédiaire de la bague 25 et du roulement 24. La poulie 22 se déplace donc avec la goulette 13 dans le sens axial.

A l'extrémité gauche du corps de palier 19, l'arbre 20 se prolonge vers l'arrière et porte deux mécanismes d'entraînement qui le relient tous les deux à l'arbre moteur 2. Chacun de ces mécanismes d'entraînement comporte une poulie menante 28 ou 29 qui est clavetée sur l'arbre 2, une courroie 30 ou 31, une poulie menée 32 ou 33 montée folle sur l'arbre 20 et un accouplement électromagnétique débrayable 34 ou 35. Les poulies 32 ou 33 reposent sur des roulements à billes montés sur l'arbre 20. Les accouplements électromagnétiques 34 et 35 comportent chacun de façon connue en soi une partie menée ou intérieure qui est constituée par un prolongement tubulaire coaxial à l'arbre 20 et solidaire de la poulie 32 ou 33 à laquelle l'accouplement est associé. Ce prolongement tubulaire coopère avec des éléments ferromagnétiques qui l'entourent et qui peuvent être excités au moyen de bobines logées dans la partie extérieure de l'accouplement. Les parties extérieures des deux accouplements sont calées directement sur l'arbre 20. Elles sont pourvues de bagues de contact 34a, 34b ou 35a, 35b qui sont connectées (par des moyens non représentés) à un circuit d'excitation permettant de mettre les électro-aimants sous tension.

L'agencement décrit comporte encore un disque de frein 36 qui est monté sur l'arbre 2 et tenu en place par un écrou 37 et un contre-écrou 38. Ce disque de frein coopère avec des sabots 39 représentés en traits mixtes au dessin, ce qui permet de bloquer rapidement le bobinoir en cas de besoin.

Dans le dispositif de transmission associé à l'arbre 2 du bobinoir, les diamètres des différentes poulies des trois mécanismes d'entraînement décrits sont choisis de façon que les conditions de fonctionnement suivantes soient réalisées :

Quand l'un des accouplements, par exemple l'accouplement 34 est excité alors que l'accouplement 35 est désexcité, l'arbre 20 est entraîné par la courroie 30 et par les poulies 28 et 32 à une vitesse telle que l'équipage mobile 14, 13 et 7 tourne exactement à la même vitesse que l'arbre 2. On a donc un synchronisme parfait entre la rotation de la pince 9, 10 et la rotation de la bobine 1. Si, en revanche, l'accouplement électromagnétique 34 est déclenché tandis que l'accouplement 35 est enclenché, alors la poulie 29 entraîne la poulie 33 par l'intermédiaire de la courroie 31, de telle façon que l'arbre 20 tourne à une vitesse légèrement inférieure à la vitesse qu'il a dans l'autre cas. L'équipage mobile 14, 1.3, 7 est donc légèrement ralenti, de sorte que la pince (9, 10) qui maintient l'extrémité du fil tourne un peu moins vite que la bobine 1.

On conçoit que, grâce à ce dispositif de transmission, il soit possible de commander de façon positive et précise la formation de la boucle destinée à constituer la réserve de fil.

En effet, il suffit de déclencher l'accouplement 35 et d'enclencher l'accouplement 34 pour que le disque d'accrochage 7 et la pince (9, 10) tournent à nouveau en synchronisme avec la bobine 1.

Dans le bobinoir décrit, le ralentissement du disque porte-crochet 7 est accompagné par un déplacement de la goulotte 13, de sorte que le fil désigné par 40 vient se loger à l'intérieur du tambour 13a de la goulotte 13 sous l'effet de la force centrifuge.

Lors du recul subséquent de la goulotte 13 dans la position représentée au dessin, la boucle formée par le segment de fil 40 est ramenée au-dessus des doigts 41 portés par le disque 7 et vient ensuite s'appuyer sur ces doigts au fur et à mesure que l'empilement des spires se développe.

Toutefois, le dispositif de transmission à rapport de transmission variable décrit ci-dessus peut aussi être utilisé dans un bobinoir double dans lequel les moyens prévus pour former la réserve de fil fonctionnent différemment de ce qui est représenté au dessin. Ainsi, le disque d'accrochage 7 pourrait ne pas comporter les doigts 41 et au lieu de la goulotte 13, on pourrait prévoir un organe anti-ravalement s'étendant entre le disque d'accrochage 7 et la bobine. Au moment où le disque 7 est ralenti pour former la boucle, l'organe anti-ravalement effectuerait un mouvement de recul d'amplitude supérieure à celle du disque d'accrochage de façon à déployer la boucle sur une surface cylindrique coaxiale à la bobine, et la maintenir fixe pendant tout le bobinage. On trouvera la description détaillée d'une telle disposition dans les demandes de brevet mentionnées au début.

L'avantage du dispositif décrit est, comme on l'a déjà mentionné, qu'il permet de commander de façon positive et précise les modifications de la vitesse de rotation du disque d'accrochage, et par conséquent de régler à volonté la formation de la réserve de fil.

Comme le montre le dessin ci-joint, ce dispositif de transmission à rapport de transmission variable peut être construit de façon à être incorporé à un bobinoir sans que l'encombrement général de celui-ci soit augmenté dans une mesure telle que cela constitue un inconvénient pour son fonctionnement.

## Revendications

1. Bobinoir double avec dispositif de transfert automatique, dans lequel deux disques d'accrochage (7) montés chacun coaxialement à un arbre de bobine (2) sont agencés de façon à pouvoir effectuer un mouvement de recul angulaire relatif par rapport à l'arbre de bobine (2), pendant le dépôt d'un enroulement, afin de former une réserve de fil avec le brin initial de l'enroulement, caractérisé en ce qu'il comporte des dispositifs de transmission à rapport de transmission variable (28, 29, 34, 35) entre chaque arbre (2) et le disque d'accrochage (7) correspondant ainsi que des moyens de commande (34a, 34b, 35a, 35b) permettant de varier temporairement le rapport du dispositif de transmission qui est associé à l'arbre de la bobine en cours de bobinage.

2. Bobinoir double selon la revendication 1, caractérisé en ce que chaque dispositif de transmission comporte un arbre auxiliaire (20) parallèle audit arbre de bobine (2), des mécanismes d'entraînement (28 à 33) reliant l'arbre auxiliaire (20) à l'arbre de bobine (2) et des accouplements débrayables (34, 35) entre l'arbre auxiliaire (20) et les mécanismes d'entraînement (28 à 33), et en ce que ces derniers ont des rapports d'entraînement légèrement différents.

3. Bobinoir double selon la revendication 2, caractérisé en ce que les accouplements débrayables (34, 35) sont des accouplements électromagnétiques débrayables.

4. Bobinoir double selon la revendication 3, caractérisé en ce que lesdits mécanismes d'entraînement (28 à 33) équipés d'accouplements débrayables (34, 35) comportent chacun deux poulies montées, l'une (32, 33) sur l'arbre auxiliaire (20) et l'autre (28, 29) sur l'arbre de bobine (2), une courroie (30, 31) reliant les deux poulies, un palier supportant la poulie (32, 33) montée sur l'arbre auxiliaire par rapport à cet arbre et un prolongement tubulaire solidaire de la poulie et constituant un élément de l'accouplement (34, 35).

5. Bobinoir double selon la revendication 4, caractérisé en ce que les accouplements électromagnétiques (34, 35) comportent en outre une partie extérieure solidaire de l'arbre auxiliaire (20) et des bagues de contact (34a, 34b, 35a, 35b) coopérant avec des éléments de contact fixes permettant la mise sous tension sélective de l'un ou l'autre desdits accouplements (34, 35).

6. Bobinoir double selon la revendication 2, et comportant en outre des éléments (13, 14) solidaires en rotation des disques d'accrochage (7) mais mobiles axialement par rapport à ces disques, caractérisé en ce que chaque mécanisme d'entraînement reliant un disque d'accrochage à l'arbre auxiliaire correspondant comporte des éléments (21) mobiles axialement sur l'arbre auxiliaire (20) avec le disque d'accrochage (7).

## Claims

1. Double winding machine with automatic transfer device, in which two snagging discs (7), each mounted coaxially with a reel-shaft (2), are arranged so as to be able to effect a relative angular lagging movement with respect to the reel-shaft (2) during the laying-down of a winding, in order to form a reserve of wire with the leading end of the winding, characterized in that it comprises transmission devices having variable transmission ratios (28, 29, 34, 35) between each shaft (2) and the corresponding snagging disc (7), as well as control means (34a, 34b, 35a, 35b) making it possible to vary temporarily the ratio of the transmission device which is associated with the shaft of the reel being wound.

2. Double winding machine according to claim 1, characterized in that each transmission device comprises an auxiliary shaft (20) parallel to the said reel-shaft (2), driving mechanisms (28 to 33) connecting the auxiliary shaft (20) to the reel-shaft (2), and disengageable couplings (34, 35) between the auxiliary shaft (20) and the driving mechanisms (28 to 33), and in that the latter have slightly different driving ratios.

3. Double winding machine according to claim 2, characterized in that the disengageable couplings (34, 35) are disengageable electromagnetic couplings.

4. Double winding machine according to claim 3, characterized in that the said driving mechanisms (28 to 33) equipped with disengageable couplings (34, 35) each comprise two pulleys, the one (32, 33) mounted on the auxiliary shaft (20) and the other (28, 29) on the reel-shaft (2), a belt (30, 31) connecting the two pulleys, a bearing supporting the pulley (32, 33) mounted on the auxiliary shaft with respect to this shaft, and a tubular extension integral with the pulley and constituting a coupling element (34, 35).

5. Double winding machine according to claim 4, characterized in that the electromagnetic couplings (34, 35) further comprise an outer part integral with the auxiliary shaft (20) and contact rings (34a, 34b, 35a, 35b) cooperating with fixed contact elements permitting the selective application of a voltage to one or the other of the said couplings (34, 35).

6. Double winding machine according to claim 2 and further comprising elements (13, 14) rotat- ingly integral with the snagging discs (7) but movable axially relative to these discs, characterized in that each driving mechanism connecting a snagging disc to the corresponding auxiliary shaft comprises elements (21) movable axially on the auxiliary shaft (20) with the snagging disc (7).

## Patentansprüche

1. Doppelspulmaschine mit automatischer Uebertragung, in welcher zwei je koaxial auf einer Spulenwelle (2) montierte Fangscheiben (7) so angeordnet sind, dass sie relativ zur Spulenwelle (2) eine Rücklaufbewegung während dem Auflegen der Windungen zum Bilden einer Drahtreserve mit dem Anfangsende der Wicklung ausführen können, dadurch gekennzeichnet, dass sie Uebertragungsvorrichtungen (28, 29, 34, 35) mit einem variablen Uebersetzungsverhältnis zwischen jeder Spulenwelle (2) und der zugehörigen Fangscheibe (7) sowie Steuermittel (34a, 34b, 35a, 35b) umfasst, die gestatten, das Uebersetzungsverhältnis der Uebertragungsvorrichtung zeitweilig zu ändern, welche der Spulenwelle während dem Bewickeln zugeordnet ist.

2. Doppelspulmaschine nach Anspruch 1, dadurch gekennzeichnet, dass jede Uebertragungsvorrichtung eine parallel zur Spulenwelle (2) angeordnete Hilfswelle (20), Mitnahmemechanismen (28 bis 33), welche die Hilfswelle (20) mit der Spulenwelle (2) drehverbinden, und zwischen der Hilfswelle (20) und den Antriebsmechanismen (28 bis 33) wirksame, auskuppelbare Kupplungen (34, 35) umfasst, und dass die Mitnahmemechanismen leicht unterschiedliche Uebersetzungsverhältnisse aufweisen.

3. Doppelspulmaschine nach Anspruch 2, dadurch gekennzeichnet, dass die auskuppelbaren Kupplungen (34, 35) auskuppelbare elektromagnetische Kupplungen sind.

4. Doppelspulmaschine nach Anspruch 3, dadurch gekennzeichnet, dass jeder der genannten, mit auskuppelbaren Kupplungen (34, 35) versehene Mitnahmemechanismen (28 bis 33) umfasst: zwei Treibräder, von denen das eine (32, 33) auf der Hilfswelle (20) und das andere (28, 29) auf der Spulenwelle aufgesetzt ist, einen die beiden Treibräder drehverbindenden Riemen (30, 31), ein auf die Hilfswelle aufgesetztes, das Treibrad (32, 33) tragendes Lager und eine rohrförmige, mit dem Treibrad starr verbundene Verlängerung, die ein Element der Kupplung (34, 35) bildet.

5. Doppelspulmaschine nach Anspruch 4, dadurch gekennzeichnet, dass die elektromagnetischen Kupplungen (34, 35) weiter einen äusseren, mit der Hilfswelle (20) starr verbundenen Teil und Reibringe (34a, 34b, 35a, 35b) aufweisen, die zum selektiven Unterspannungsetzen der einen oder der anderen Kupplung mit fest angeordneten Reibungselementen zusammenwirken.

6. Doppelspulmaschine nach Anspruch 2, mit drehfest mit den Fangscheiben (7) verbundenen und bezüglich denselben achsial verschiebbaren Elementen (13, 14), dadurch gekennzeichnet, dass jeder eine der Fangscheiben mit der zugeordneten Hilfswelle verbindender Mitnahmemechanismus auf der Hilfswelle (20) zusammen mit der Fangscheibe (7) achsial bewegliche Elemente (21) umfasst.
